# EUROPÄISCHE PATENTSCHRIFT

(11) **EP 0 430 059 B1**
(45) Veröffentlichungstag und Bekanntmachung des Hinweises auf die Patenterteilung: **27.04.1994**
(21) Anmeldenummer: 90122278.6
(22) Anmeldetag: 22.11.1990
(51) Int. Cl.: B63B 25/24

(54) **Halterung**
Support
Support

(30) Priorität: 24.11.1989 DE 3938917
(43) Veröffentlichungstag der Anmeldung: 05.06.1991
(73) Patentinhaber: FIRMA CEMAN MARITIME AND INDUSTRIAL SERVICE GmbH + Co. KG, D-21107 Hamburg (DE)
(72) Erfinder: Guhl, Manfred, W-2055 Aumühle / Hamburg (DE); Heuer, Jörg, W-2000 Hamburg 74 (DE)
(74) Vertreter: Heldt, Gert, Dr. Dipl.-Ing.

(56) Entgegenhaltungen:
- EP-A- 0 080 520
- BE-A- 891 718
- DE-A- 3 201 741
- DE-A- 3 300 459
- GB-A- 2 070 523
- US-A- 4 096 816

## Beschreibung

Die Erfindung betrifft eine Vorrichtung zur Halterung von Lasten, die mindestens ein mit mindestens einer Last verbindbares Verbindungselement aufweist und in ihrem der Last abgewandten Bereich mit einer von einer Führung aufnehmbaren Halterung versehen ist, zwischen der und dem Verbindungselement mindestens eine Kupplung angeordnet ist.

Eine derartige Vorrichtung ist aus der EP-A 0 080 520 bekannt. Sie besteht aus einem als Haken ausgebildeten Verbindungselement. Der Haken ist mit einer Last verbindbar. Das Verbindungselement besitzt einen Kopf, der über Einstecköffnungen an ein Ende einer als Kupplung geltenden Hülse ankuppelbar ist, deren anderes Ende über ein Spannschloß mit einer Halterung beispielsweise an Deck eines Schiffes verbunden ist. Wird die Vorrichtung also beispielsweise einerseits mit dem Eckbeschlag eines Containers andererseits mit der Halterung an einem Schiffsdeck verbunden, so kann der Container an Deck des Schiffes niedergehalten werden.

Eine derartige Vorrichtung leitet ausschließlich Zugkräfte unmittelbar in den verzurrten Container ein. Bei Druckbelastung ist es möglich, daß der Kopf des Schaftes aus der Einstecköffnung herausrutscht, so daß die Vorrichtung entkuppelt wird. Eine solche Vorrichtung ist deshalb zur Halterung einer Last an einer Laderaumwandung nicht geeignet, da hier besonders hohe Zug- und Druckwechselbelastungen aufgrund von Verwindungen des Schiffskörpers entstehen. Derartige Verwindungen treten im Schiffskörper aufgrund von Kräften auf, die im Seegang in den Schiffskörper eingeleitet werden.

Darüber hinaus sind andere Verbindungselemente bekannt, die ausschließlich zum Verspannung von Lasten gegenüber einem Festpunkt, beispielsweise einem Schiffsdeck geeignet sind. Zu dieser Vorrichtungen gehören solche, die aus der BE-A-891 718 und der US-A-4 096 816 bekannt geworden sind. Auch diese besitzen den Nachteil, daß sie bei einer Belastung auf Druck entkoppelt werden können und damit zur Festlegung von Containern innerhalb eines Laderaumes nicht geeignet sind.

Demgegenüber wird die Vorrichtung, die aus der DE-A-3 300 459 bekannt geworden ist, auch dann nicht entkoppelt, wenn sie auf Druck belastet wird. Dafür ist jedoch diese Vorrichtung einerseits sehr teuer und zum anderen so starr ausgebildet, daß leichte Längs- und/oder Höhenverschiebungen der Container, die insbesondere bei stärkerem Seegang auftreten können, als Biegemomente unmittelbar in die Laderaumwandung eingeleitet werden. Diese führen zu hohen Biegebelastungen im Bereich der Vorrichtung.

Aufgabe der vorliegenden Erfindung ist es daher, eine Vorrichtung der einleitend genannten Art so zu verbessern, daß sowohl die Vorrichtung als auch von der Vorrichtung beaufschlagte Lasten von Verwindungskräften weitgehend entlastet werden.

Diese Aufgabe wird erfindungsgemäß dadurch gelöst, daß die Kupplung als ein Schwenkbewegungen des Verbindungselementes gegenüber der Halterung zulassendes Rotationsgelenk ausgebildet ist und daß das Rotationsgelenk eine Lagerhülse aufweist, in der ein Gelenkkopf in Richtung einer Schaftlängsachse ohne auszurasten verschiebbar ist.

Eine derartige Kupplung ermöglicht einen Ausgleich von Bewegungen der Schiffswandung relativ zu den im Laderaum gestauten Containern. Durch die bewegliche Ausbildung der Vorrichtung werden Verwindungskräfte nur noch in einem nicht mehr nennenswerten Umfange in die Container eingeleitet, so daß Verformungen weder im Bereich der Container noch im Bereich der Laderaumwandungen auftreten. Die Kupplung ermöglicht auf diese Weise Ausgleichsbewegungen der Laderaumwandungen gegenüber den Containern, so daß diese auf eine materialschonende Weise innerhalb des Laderaumes gehaltert sind. Auch an anderen Aufstellungsorten können diese Vorrichtungen verwendet werden. Die Ausbildung der Kupplung als Rotationsgelenk, zu der das Verbindungselement rotierbar, schwenkbar und in Richtung seiner Schaftlängsachse in Grenzen verschiebar angeordnet ist, ermöglicht auch die Aufnahme von Zug- und Druckbewegungen, ohne daß der Gelenkkopf ausrastet.

Gemäß einer bevorzugten Ausführungsform der Erfindung ist die Kupplung als ein Schwenkgelenk ausgebildet, daß einen im Bereich der Führung gelagerten Bolzen aufweist, der einen Hals im Bereich einer Ausnehmung durchdringt. Auf diese Weise kann die Kupplung relativ billig und haltbar ausgebildet werden, ohne daß die Gefahr besteht, daß sie bei großen Druck- bzw. Zugbeanspruchungen Schwenkbewegungen nicht mehr zuläßt.

Gemäß einer weiteren bevorzugten Ausführungsform erweitert sich die Halterung in einer der Kupplung abgewandten Richtung im wesentlichen schwalbenschwanzförmig. Auf diese Weise kann die gesamte Vorrichtung auf einfache Weise in einer Führung gehaltert werden.

Weitere Einzelheiten der Erfindung ergeben sich aus der nachfolgenden ausführlichen Beschreibung und den beigefügten Zeichnungen, in denen bevorzugte Ausführungsformen der Erfindung beispielsweise veranschaulicht sind.

In den Zeichnungen zeigen:
- Fig. 1:: eine Draufsicht auf eine Vorrichtung, die im Bereich ihrer Halterung in einem Lager geführt ist,
- Fig. 2:: eine Seitenansicht einer Vorrichtung, die im Bereich ihres einen Endes gehaltert und im Bereich ihres anderen Endes zwischen zwei Container geführt ist,
- Fig. 3:: eine andere Ausführungsform der Vorrichtung nach Fig. 1 mit kürzer ausgebildeter Auflageplatte und kürzerer Hülse sowie einem sich verjüngenden Hülsenboden der Lagerhülse,
- Fig. 4:: eine Seitenansicht der zwischen zwei Containern geführten Vorrichtung nach Fig. 3,
- Fig. 5:: eine Vorrichtung nach Fig. 3, die mit ihrer Halterung von der im Bereich der Laderaumwandung eingelassenen Führung aufgenommen ist,
- Fig. 6:: eine Seitenansicht der zwischen zwei Containern geführten Vorrichtung nach Fig. 5,
- Fig. 7:: eine teilweise Darstellung eines Horizontalschnittes durch eine Vorrichtung mit schwalbenschwanzähnlicher Halterung und entsprechend angepaßt ausgebildeter Führung,
- Fig. 8:: eine teilweise Darstellung eines Horizontalschnittes durch eine Vorrichtung, die im Bereich ihrer Halterung eine schwalbenschwanzförmig ausgebildete Ausnehmung aufweist, die eine angepaßt ausgebildete Führung aufnimmt,
- Fig. 9:: eine teilweise Darstellung einer Seitenansicht einer Vorrichtung mit als Schwenkachse ausgebildeter Halterung **und**
- Fig.10:: eine teilweise Darstellung einer Draufsicht auf die Vorrichtung nach Fig. 9.

Die Vorrichtung zur Halterung von Lasten (1) besteht im wesentliche aus einer Halterung (2), einer Kupplung (3), einer Auflageplatte (4) sowie einem Verbindungselement (5). Die Kupplung (3) ist als ein Gelenk (6) ausgebildet, das einen in die Halterung (2) einmündenden Hals (7) mit einem sich in Richtung auf die Auflageplatte (4) erstreckenden Schaft (8) verbindet. Das Gelenk (6) ist im wesentlichen als ein Rotationsgelenk (9) ausgebildet, daß mit einer Lagerhülse (10) einen in den Schaft (8) einmündenden Gelenkkopf (11) bereichsweise umschließt. Der Gelenkkopf (11) weist in einer Richtung, die sich quer zu einer Schaftlängsachse (12) erstreckt, einen größeren Durchmesser als der Schaft (8) auf. Der Gelenkkopf (11) ist im wesentlichen gerundet ausgebildet und im wesentlichen stetig in den Schaft (8) übergeleitet. Die Lagerhülse (10) besteht im wesentlichen aus einer Hülsenwandung (13) sowie einem Hülsenboden (14). Der Hülsenboden (14) ist im wesentlichen als Bodenplatte (45) ausgebildet und spannt mit einer seitlichen Begrenzung (46) gemeinsam mit einer ihm zugewandt angeordneten unteren Begrenzung (47) der Hülsenwandung (13) einen Winkel auf, in dem eine den Hülsenboden (14) mit der Hülsenwandung (13) verbindende Schweißnaht (48) angeordnet ist. Insbesondere ist aber daran gedacht, den Hülsenboden (14) als einen Stopfen (49) auszubilden, der sich in Richtung auf die Hüsenwandung (13) verjüngt und mit einer der Hülsenwandung (13) zugewandten Zentrierung (50) von der Hülsenwandung (13) bereichsweise umschlossen ist. Bei einer derartigen Ausbildung der Lagerhülse (10) begrenzen die seitliche Begrenzung (46) sowie die untere Begrenzung (47) eine im wesentlichen v-förmig ausgebildete Ausnehmung, die sich zentrisch zur Schaftlängsachse (12) erstreckt und die als V-Naht ausgebildete Schweißnaht (48) aufnimmt. Im Bereich seiner der Hülsenwandung (13) abgewandten Ausdehnung mündet der Hülsenboden (14) in den Hals (7) ein. Im Bereich ihrer dem Schaft (8) zugewandten Begrenzung weist die Lagerhülse (10) eine Gelenköffnung (15) auf. Von einem Gelenkinnenraum (16) in Richtung auf eine äußere Begrenzung (17) der Lagerhülse (10) erweitert sich die Gelenköffnung (15).

Die Halterung (2) ist im wesentlichen rotationsymmetrisch zur Schaftlängsachse (12) ausgebildet. Es ist aber auch möglich, eine ovale oder langgestreckte Ausbildung vorzusehen. Quer zur Schaftlängsachse (12) weist sie einen größeren Durchmesser als der Hals (7) aus. In ihrer äußeren Formgebung ist die Halterung (2) einer sie aufnehmenden Führung (18) angepaßt, die im Bereich der Laderaumwandung (19) angeordnet ist. Die Führung (18) kann aber auch in anderen Bereichen des Schiffskörpers, im Bereich anderer Transportmittel oder an Unterteilungen von Warenlagern angeordnet sein. Die Führung (18) weist eine dem Hülsenboden (14) zugewandt angeordnete Ausnehmung (20) sowie eine in lotrechter Richtung nach oben ausgerichtete Einführöffnung (21) auf. Es ist aber auch möglich, statt der in lotrechter Richtung nach oben ausgerichteten Einführöffnung (21) die Ausnehmung (20) mit einer Bemaßung zu versehen, die ein Einführen der Halterung (2) in einen Innenraum (51) der Führung (18) erlaubt und nach einem Absenken der Halterung (2) einen Bereich deren den Hals (7) zugewandter Begrenzung (52) ein Verschieben in horizontaler Richtung relativ zueinander verhindernd hinter einem Quersteg (53) anzuordnen, der sich ausgehend von einem Mantel (54) der Führung (18) in Richtung auf den Hals (7) erstreckt.

Die Führung (18) ist in einem der Halterung (2) zugewandten Bereich einer Oberfläche (55) der Laderaumwandung (19) angeordnet. Es ist aber auch möglich, im Bereich der Laderaumwandung (19) eine Ausnehmung (56) anzuordnen, in die die Führung (18) eingelassen ist. Ein derartiger Einbau der Führung (18), der auch in anderen Bereichen des Schiffskörpers möglich ist, gewährleistet im Bereich der Oberfläche (55) eine im wesentlichen ebene Ausbildung, die eine Behinderung bei Be- und Entladevorgängen vermeidet und die Gefahr von Beschädigungen der Führung (18), von anderen Teilen der Vorrichtung sowie von zu stauender oder zu entladender Ware vermindert. Die Führung (18) kann durch Schweißnähte (56) mit der Laderaumwandung (19) verbunden sein.

Es ist auch möglich, die Halterung (2) im wesentlichen schwalbenschwanzförmig auszubilden und sich in eine der Kupplung (3) abgewandte Richtung verjüngen zu lassen. Darüber hinaus ist es möglich, die Halterung (3) als ein sich in eine der Kupplung (3) abgewandte Richtung erweiterndes Kegelsegment auszubilden. Bei einer derartigen Ausbildung der Halterung (2) weist die Führung (18) eine angepaßte Ausbildung auf. Schließlich ist es denkbar, die Halterung (2) mit einer Ausnehmung (58) zu versehen, die sich in eine der Führung (18) zugewandte Richtung verjüngt und die angepaßt ausgebildete Führung (18) mindestens bereichsweise umschließt. Bei einer derartigen Ausbildung ist es auch möglich, statt der Anordnung des Halses (7) zwischen der Kupplung (3) und der Halterung (2) die einander zugewandten Begrenzungen der Halterung (2) und der Kupplung (3) unmittelbar miteinander zu verbinden. Hierdurch wird eine äußerst kompakte Bauform der Vorrichtung gewährleistet.

Die Halterung (3) kann auch als eine Welle (59) ausgebildet sein, die sich durch Bohrungen (60, 61) in Seitenstegen (62, 63) der Führung (18) hindurch erstreckt. Insbesondere ist es auch möglich, die Welle (59) als Schaft (64) eines Bolzens (65) auszubilden, der im Bereich seines einen Endes mit einem Kopf (66) im Bereich einer dem Hals (7) abgewandten Oberfläche des Seitensteges (62) anliegt. Im Bereich seiner dem Kopf (66) angewandten Ausdehnung weist der Bolzen (65) eine Sicherung (67) auf, die ein unbeabsichtigtes Hinausgleiten des Bolzens (65) aus den Bohrungen (60, 61) verhindert. Die Sicherung (67) ist als ein Sicherungsring (68) ausgebildet, der von einer Nut (69) des Bolzens (65) aufgenommen ist. Zwischen dem Sicherungsring (68) und dem Seitensteg (63) erstreckt sich eine Unterlegscheibe (70). Der Bolzen (65) durchdringt den Hals (7) im Bereich einer Ausnehmung (71), die eine dem Bolzen (65) angepaßte Ausdehnung aufweist.

Im Bereich des Schaftes (8) ist ein die Handhabung der Vorrichtung erleichternder Handgriff (22) angeordnet. Der Handgriff (22) kann beispeilsweise als Handrad (23) ausgebildet sein.

Im Bereich seines der Auflageplatte (4) zugewandten Endes ist der Schaft (8) in einer Hülse (24) geführt. Die Hülse (24) ist im Bereich ihrer äußeren Begrenzung (25) mit der Auflageplatte (4) verbunden und weist im Bereich ihrer inneren Begrenzung (26) ein Innengewinde (27) auf, daß in ein im Bereich des Schaftes (8) vorgesehenes Außengewinde (28) eingreift. Die Hülse (24) ist mit der Auflageplatte (4) verschweißt. Es ist aber auch möglich, die Verbindung als Preßpassung oder über Verschraubungen auszuführen. Die Auflageplatte (4) verjüngt sich in Richtung ihres der Kupplung (3) zugewandten Endes und trägt im Bereich ihres der Kupplung (3) abgewandten Endes das Verbindungselement (5). Das Verbindungselement (5) ist als ein Zapfen (29) ausgebildet, der sich durch die Auflageplatte (4) hindurch erstreckt und sowohl im Bereich der Oberseite (30) der Auflageplatte (4) als auch im Bereich einer Unterseite (31) der Auflagefläche (4) sich über diese erhebt. Es ist aber auch möglich, das Verbindungselement (5) aus zwei Teilzapfen (32,33) auszubilden, die jeweils im Bereich einer der Seiten (30,31) angeordnet sind. Der Zapfen (29) ist im wesentlichen symmetrisch zu einer Zapfenlängsachse (34) ausgebildet. Der Zapfen (29) weist eine im wesentlichen achteckige Ausbildung auf und besitzt vier Seitenbegrenzungen (35) sowie vier Eckbegrenzungen (36). Entlang des Umfanges des Zapfens (29) weisen die Eckbegrenzungen (36) eine geringere Ausdehnung als die Seitenbegrenzungen (35) auf. Im Bereich seiner einander abgewandten Enden (37,38) weist der Zapfen (29) Verjüngungen (39, 40) auf. Der Zapfen (29) ist von Ausnehmungen (41,42), die im Bereich von Eckbeschlägen (43,44) einer als Container ausgebildeten Last (1) vorgesehen sind, aufnehmbar ausgebildet. Es ist aber auch möglich, den Zapfen (29) an Ausnehmungen (41, 42) angepaßt auszubilden, die im Bereich von anderen Lasten vorgesehen sind. Darüber hinaus ist es möglich, dem Zapfen (29) eine im wesentlichen viereckige Ausbildung zu verleihen. Die Seitenbegrenzungen (35) können dabei im wesentlichen in Form eines Quadrates angeordnet sein. Es ist aber auch möglich, beispielsweise zwei sich zueinander parallel erstreckende Seitenbegrenzungen (5) im wesentlichen eben und die beiden verbleibenden Seitenbegrenzungen (35) in eine einander abgewandte Richtung gewölbt auszubilden.

Zur Halterung von als Container ausgebildeten Lasten (1) wird zunächst eine Lage der Container im Laderaum gestaut und anschließend die Vorrichtung in lotrechter Richtung von oben sowohl in die Führung (18) als auch in die im Eckbeschlag (44) des Containers vorgesehene Ausnehmung (42) eingesetzt. Bei einer anderen Ausführungsform der Führung (18) wird die Halterung (2) in die Ausnehmung (20) eingeführt und anschließend abgesenkt. Der Zapfen (29) dringt dabei im Bereich seiner in lotrechter Richtung unteren Ausdehnung in die Ausnehmung (42) ein. Danach wird auf die Auflageplatte (4) ein Container der nächsten Lage aufgesetzt und umschließt dabei mit seinem Eckbeschlag (43) den Zapfen (29) im Bereich dessen in lotrechter Richtung oberen Ausdehnung. Mit Hilfe des Handrades (23) wird anschließend eine Verspannung des Schaftes (8) gegenüber der Hülse (24) und damit eine Verspannung der Container gegenüber der Laderaumwandung (19) durchgeführt.

Bei einem anschließendem Transport der Container kann die Vorrichtung durch die Ausbildung der Kupplung (3) sowohl Schwenk- als auch Druck- oder Zugbewegungen auffangen und sowohl die Container als auch die Bauelemente der Vorrichtung von sie schädigenden Kräften entlasten.

## Patentansprüche

1. Vorrichtung zur Halterung von Lasten, die mindestens ein mit mindestens einer Last (1) verbindbares Verbindungselement (5) aufweist und in ihrem der Last (1) abgewandten Bereich mit einer von einer Führung (18) aufnehmbaren Halterung (2) versehen ist, zwischen der und dem Verbindungselement (5) mindestens eine Kupplung (3) angeordnet ist, dadurch gekennzeichnet, daß die Kupplung (3) als ein Schwenkbewegungen des Verbindungselementes (5) gegenüber der Halterung (2) zulassendes Rotationsgelenk (9) ausgebildet ist, und daß das Rotationsgelenk (9) eine Lagerhülse (10) aufweist, in der ein Gelenkkopf (11) in Richtung einer Schaftlängsachse (12) ohne auszurasten verschiebbar ist.

2. Vorrichtung nach Anspruch 1, dadurch gekennzeichnet, daß die Halterung (2) als ein von einer Einführöffnung (21) der Führung (18) aufnehmbahrer Halterungskopf ausgebildet ist.

3. Vorrichtung nach Anspruch 1 und 2, dadurch gekennzeichnet, daß sich zwischen der Halterung (2) und der Kupplung (3) ein im wesentlichen rotationssymmetrisch zur Schaftlängsachse (12) des Schaftes (8) ausgebildeter Hals (7) erstreckt.

4. Vorrichtung nach Anspruch 1 und 3, dadurch gekennzeichnet, daß die Kupplung (3) als ein Schwenkgelenk ausgebildet ist, das einen im Bereich der Führung (18) gelagerten Bolzen (65) aufweist, der den Hals (7) im Bereich einer Ausnehmung (71) durchdringt.

5. Vorrichtung nach Anspruch 1 bis 4, dadurch gekennnzeichnet, daß die Führung (18) im Bereich einer der Kupplung (3) zugewandten Oberfläche (55) der Laderaumwandung (19) angeordnet ist.

6. Vorrichtung nach Anspruch 1 bis 5, dadurch gekennzeichnet, daß die Führung (18) mindestens bereichsweise in einer im Bereich der Laderaumwandung (19) vorgesehenen Ausnehmung (56) angeordnet ist.

7. Vorrichtung nach Anspruch 1 bis 6, dadurch gekennzeichnet, daß sich die Halterung (2) in einer der Kupplung (3) abgewandte Richtung im wesentlichen schwalbenschwanzförmig erweitert.

8. Vorrichtung nach Anspruch 1 bis 7, dadurch gekennzeichnet, daß die Kupplung (3) im Bereich ihrer der Halterung (2) zugewandten Begrenzung an einer ihr zugewandten Begrenzung der Halterung (2) anliegt.

9. Vorrichtung nach Anspruch 1, dadurch gekennzeichnet, daß im Bereich des Verbindungselementes (5) eine das Verbindungselement (5) halternde Auflageplatte (4) angeordnet ist.

10. Vorrichtung nach Anspruch 9, dadurch gekennzeichnet, daß das Verbindungselement (5) als mindestens ein Zapfen (29) ausgebildet ist, der sich im Bereich seiner beiden einander abgewandten Enden (37, 38) über eine Oberseite (30) einerseits und eine Unterseite (31) andererseits der Auflageplatte (4) erhebt.

11. Vorrichtung nach Anspruch 9 und 10, dadurch gekennzeichnet,daß das Verbindungselement (5) aus zwei Teilzapfen (32,33) ausgebildet ist, die jeweils im Bereich einer der Seiten (30,31) angeordnet sind.

12. Vorrichtung nach Anspruch 10 und 11, dadurch gekennzeichnet, daß der Zapfen (29) im wesentlichen symmetrisch zu einer Zapfenlängsachse (34) ausgebildet ist.

13. Vorrichtung nach Anspruch 3 bis 12, dadurch gekennzeichnet, daß der Schaft (8) im Bereich seines einen Endes in den Gelenkkopf (11) einmündet und im Bereich seines anderen Endes in einer Hülse (24) geführt ist.

14. Vorrichtung nach Anspruch 3 bis 13, dadurch gekennzeichnet, daß der Schaft (8) im Bereich zwischen dem Gelenk (11) und der Hülse (24) mit einem Handgriff (22) versehen ist.

15. Vorrichtung nach Anspruch 13 und 14, dadurch gekennzeichnet, daß die Hülse (24) ein den Schaft (8) im Bereich eines Außengewindes (28) beaufschlagendes Innengewinde (27) aufweist.

16. Vorrichtung nach Anspruch 1 bis 15, dadurch gekennzeichnet, daß die Lagerhülse (10) eine Hülsenwandung (13) aufweist, die mit einem der Halterung (2) zugewandt angeordneten Hülsenboden (14) verschweißt ist.

17. Vorrichtung nach Anspruch 16, dadurch gekennzeichnet, daß der Hülsenboden (14) im wesentlichen als ein Stopfen (49) ausgebildet ist, der sich in eine der Hülsenwandung (13) zugewandte Richtung verjüngt und im Bereich einer der Hülsenwandung (13) zugewandt angeordneten Zentrierung (50) mindestens teilweise von der Hülsenwandung (13) umschlossen ist.

18. Vorrichtung nach Anspruch 17, dadurch gekennzeichnet, daß der Stopfen (49) mit einer seitlichen Begrenzung (46) und die Hülsenwandung (13) mit einer unteren Begrenzung (47) eine im wesentichen v-förmige und zentrisch zur Schaftlängsachse (12) angeordnete Ausnehmung begrenzen, in der eine den Stopfen (49) mit der Hülsenwandung (13) verbindende Schweißnaht (48) angeordnet ist.

19. Vorrichtung nach Anspruch 10 bis 18, dadurch gekennzeichnet, daß der Zapfen (29) im Bereich seiner einander abgewandt angeordneten Enden (37,38) Verjüngungen (39,40) aufweist.

20. Vorrichtung nach Anspruch 10 bis 19, dadurch gekennzeichnet, daß der Zapfen (29) Ausnehmungen (41,42) von Eckbeschlägen (43,44) der Last (1) angepaßt ausgebildet ist.

21. Vorrichtung nach Anspruch 1 bis 20, dadurch gekennzeichnet, daß die Last (1) als ein Container ausgebildet ist.

## Claims

1. A device for holding loads, which has at least one connecting element (5) connectable to at least one load (1) and which in its region remote from the load (1) is provided with a holder (2) which can be accommodated by a guide (18) and between which and the connecting element (5) is arranged at least one coupling (3), characterised in that the coupling (3) is in the form of a rotational joint (9) permitting pivotal movements of the connecting element (5) relative to the holder (2), and that the rotational joint (9) has a mounting sleeve (10) in which a joint head (11) is displaceable in the direction of a shank longitudinal axis (12) without becoming disengaged.

2. A device according to claim 1 characterised in that the holder (2) is in the form of a holder head which can be accommodated by an insertion opening (21) of the guide (18).

3. A device according to claim 1 and claim 2 characterised in that a neck (7) which is of substantially rotationally symmetrical configuration relative to the longitudinal axis (12) of the shank (8) extends between the holder (2) and the coupling (3).

4. A device according to claims 1 and 3 characterised in that the coupling (3) is in the form of a pivotal joint having a pin (65) which is mounted in the region of the guide (18) and which passes through the neck (7) in the region of an opening (71).

5. A device according to claims 1 to 4 characterised in that the guide (18) is arranged in the region of a surface (55), which is towards the coupling (3), of the hold wall (19).

6. A device according to claims 1 to 5 characterised in that the guide (18) is arranged at least in a region-wise manner in an opening (56) provided in the region of the hold wall (19).

7. A device according to claims 1 to 6 characterised in that the holder (2) enlarges substantially in a dovetail-shape in a direction away from the coupling (3).

8. A device according to claims 1 to 7 characterised in that in the region of its boundary which is towards the holder (2) the coupling (3) bears against a boundary, which faces towards same, of the holder (2).

9. A device according to claim 1 characterised in that a support plate (4) holding the connecting element (5) is arranged in the region of the connecting element (5).

10. A device according to claim 9 characterised in that the connecting element (5) is in the form of at least one projection (29) which in the region of its two mutually remote ends (37, 38) projects beyond a top side (30) on the one hand and an underside (31) on the other hand of the support plate (4).

11. A device according to claim 9 and claim 10 characterised in that the connecting element (5) is formed fro two projection portions (32, 33) which are each arranged in the region of a respective one of the sides (30, 31).

12. A device according to claim 10 and claim 11 characterised in that the projection (29) is of a substantially symmetrical configuration relative to a longitudinal axis (34) of the projection.

13. A device according to claims 3 to 12 characterised in that in the region of its one end the shank (8) joins the joint head (11) and in the region of its other end it is guided in a sleeve (24).

14. A device according to claims 3 to 13 characterised in that the shank (8) is provided with a handle (22) in the region between the joint (11) and the sleeve (24).

15. A device according to claims 13 and 14 characterised in that the sleeve (24) has an internal screwthread (27) which acts on the shank (8) in the region of an external screwthread (28).

16. A device according to claims 1 to 15 characterised in that the bunting sleeve (10) has a sleeve wall (13) welded to a sleeve end portion (14) which is arranged facing towards the holder (2).

17. A device according to claim 16 characterised in that the sleeve end portion (14) is formed substantially as a plug (49) which tapers in a direction towards the sleeve wall (13) and which is at least partially enclosed by the sleeve wall (13) in the region of a centering means (50) which is arranged facing towards the sleeve wall (13).

18. A device according to claim 17 characterised in that the plug (49) with a lateral boundary (46) and the sleeve wall (13) with a lower boundary (47) define a substantially v-shaped recess which is arranged concentrically with respect to the longitudinal axis (12) of the shank and in which there is disposed a welded seam (48) connecting the plug (49) to the sleeve wall (13).

19. A device according to claims 10 to 18 characterised in that the projection (29) has taper portions (39, 40) in the region of its ends (37, 38) which are arranged facing away from each other.

20. A device according to claims 10 to 19 characterised in that the projection (29) is of a configuration adapted to openings (41, 42) of corner fitments (43, 44) of the load (1).

21. A device according to claims 1 to 20 characterised in that the load (1) is in the form of a container.

## Revendications

1. Dispositif pour la fixation de charges, qui présente au moins un élément de liaison (5) pouvant être relié à au moins une charge (1) et qui est pourvu dans son secteur éloigné de la charge (1) d'une fixation (2) pouvant être reçue dans un guide (18), un raccord (3) au moins étant disposé entre celle-ci et l'élément de liaison (5), caractérisé en ce que le raccord (3) est conçu comme une articulation rotative (9) permettant des mouvements de pivotement de l'élément de liaison (5) vis-à-vis de la fixation (2), et en ce que l'articulation rotative (9) présente une douille de palier (10), dans laquelle une tête d'articulation (11) peut coulisser dans la direction d'un axe longitudinal de la tige (12) sans être délogée.

2. Dispositif selon la revendication 1, caractérisé en ce que la fixation (2) est conçue comme une tête de fixation pouvant être reçue par une ouverture d'introduction (21) du guide (18).

3. Dispositif selon la revendication 1 ou 2, caractérisé en ce qu'un col (7) sensiblement symétrique en rotation par rapport à l'axe longitudinal (12) de la tige (8) s'étend entre la fixation (2) et le raccord (3).

4. Dispositif selon la revendication 1 ou 3, caractérisé en ce que le raccord (3) est conçu comme une articulation pivotante, qui présente un boulon (65) supporté dans la zone du guide (18) et qui pénètre dans le col (7) dans la zone d'un évidement (71).

5. Dispositif selon l'une des revendications 1 à 4 caractérisé en ce que le guide (18) est disposé dans le secteur d'une surface supérieure (55) de la paroi du compartiment à marchandises (19) orientée vers le raccord (3).

6. Dispositif selon l'une des revendication 1 à 5, caractérisé en ce que le guide (18) est disposé au moins en partie dans un évidement (56) prévu dans la zone de la paroi du compartiment à marchandises (19).

7. Dispositif selon l'une des revendications 1 à 6, caractérisé en ce que la fixation (2) s'élargit sensiblement en queue d'aronde dans une direction opposée au raccord (3).

8. Dispositif selon l'une des revendications 1 à 7, caractérisé en ce que le raccord (3) repose dans la zone de sa limite orientée vers la fixation (2) sur une limite de la fixation (2) orientée vers lui.

9. Dispositif selon la revendication 1, caractérisé en ce qu'une plaque d'appui (4) maintenant l'élément de liaison (5) est disposée dans la zone de l'élément de liaison (5).

10. Dispositif selon la revendication 9, caractérisé en ce que l'élément de liaison (5) est conçu comme au moins une cheville (29), qui fait saillie dans la zone de ses deux extrémités (37, 38) opposées l'une à l'autre au-dessus d'une face supérieure (30), d'une part, et d'une face inférieure (31), d'autre part, de la plaque d'appui (4).

11. Dispositif selon la revendication 9 ou 10, caractérisé en ce que l'élément de liaison (5) se compose de deux parties de cheville (32, 33), qui sont disposées chacune dans la zone de l'une des faces (30, 31).

12. Dispositif selon la revendication 10 ou 11, caractérisé en ce que la cheville (29) est de forme sensiblement symétrique par rapport à un axe longitudinal (34) de la cheville.

13. Dispositif selon l'une des revendications 3 à 12, caractérisé en ce que la tige (8) débouche dans la zone de l'une de ses extrémités dans la tête d'articulation (11) et est guidée dans la zone de son autre extrémité dans une douille (24).

14. Dispositif selon l'une des revendications 3 à 13, caractérisé en ce que la tige (8) est pourvue d'une poignée (22) dans la zone comprise entre l'articulation (11) et la douille (24).

15. Dispositif selon la revendication 13 ou 14, caractérisé en ce que la douille (24) présente un filet intérieur (27) agissant sur la tige (8) dans la zone d'un filet extérieur (28).

16. Dispositif selon l'une des revendications 1 à 15, caractérisé en ce que la douille de palier (10) présente une paroi de douille (13), qui est soudée à un fond de douille (14) disposé en direction de la fixation (2).

17. Dispositif selon la revendication 16, caractérisé en ce que le fond de douille (14) est sensiblement conçu comme un bouchon (49), qui se rétrécit en direction de la paroi de douille (13) et qui est entouré au moins partiellement par la paroi de douille (13) dans la zone d'un centrage (50) orienté vers la paroi de douille (13).

18. Dispositif selon la revendication 17, caractérisé en ce que le bouchon (49) par une limite latérale (46) et la paroi de douille (13) par une limite inférieure (47) délimitent un évidement sensiblement en forme de V et disposé de façon centrée par rapport à l'axe longitudinal (12) de la tige, dans lequel est disposée une soudure (48) reliant le bouchon (49) à la paroi de douille (13).

19. Dispositif selon l'une des revendications 10 à 18, caractérisé en ce que la cheville (29) présente des rétrécissements (39, 40) dans la zone de ses extrémités (37, 38) disposées à l'opposé l'une de l'autre.

20. Dispositif selon l'une des revendications 10 à 19, caractérisé en ce que la cheville (29) est conçue pour s'adapter à des évidements (41, 42) de garnitures d'équerres (43, 44) de la charge (1).

21. Dispositif selon l'un ou l'ensemble des revendications 1 à 20, caractérisé en ce que la charge (1) est conçue comme un conteneur.
